# EUROPÄISCHE PATENTSCHRIFT

(11) **EP 3 411 189 B1**
(45) Veröffentlichungstag und Bekanntmachung des Hinweises auf die Patenterteilung: **22.04.2020**
(21) Anmeldenummer: 17702096.3
(22) Anmeldetag: 31.01.2017
(51) Int. Cl.: B25C 1/04, B25C 1/08

(54) **BRENNKAMMER UND EINTREIBGERÄT**
COMBUSTION CHAMBER AND DRIVING TOOL
CHAMBRE DE COMBUSTION ET APPAREIL D'ENFONCEMENT

(30) Priorität: 01.02.2016 EP 16153619
(43) Veröffentlichungstag der Anmeldung: 12.12.2018
(73) Patentinhaber: Hilti Aktiengesellschaft, 9494 Schaan (LI)
(72) Erfinder: SPERRFECHTER, Thomas, 7214 Grüsch (CH); BARTZ, Thorsten, 8880 Walenstadt (CH); STAUSS-REINER, Peter, 6800 Feldkirch (AT); MEIER, David, 7206 Igis (CH)
(74) Vertreter: Hilti Aktiengesellschaft Corporate Intellectual Property
(86) Internationale Anmeldenummer: PCT/EP2017/051964
(87) Internationale Veröffentlichungsnummer: WO 2017/134021

(56) Entgegenhaltungen:
- EP-A2- 1 293 302
- EP-A2- 2 465 643
- EP-A2- 2 666 979
- DE-A1- 4 032 202
- US-A1- 2001 006 044
- US-A1- 2005 279 802

## Beschreibung

Die Erfindung betrifft eine Brennkammer sowie ein Eintreibgerät mit einer solchen Brennkammer.

Es sind Brennkammern insbesondere von Eintreibgeräten bekannt, welche eine Brennkammerwand in Form eines eine Zylinderachse definierenden Hohlzylinders, einen innerhalb des Hohlzylinders gegenüber der Brennkammerwand entlang der Zylinderachse verstellbaren Boden und eine Dichtung umfassen, welche in einer bezüglich der Zylinderachse radialen Richtung einerseits an dem Boden und andererseits an der Brennkammerwand anliegt, beispielsweise um einen Spalt zwischen dem Boden und der Brennkammerwand abzudichten. Die Dichtwirkung wird üblicherweise dadurch erzielt, dass die Dichtung aus einem weichen Dichtstoff, beispielsweise aus einem Elastomer, besteht.

Eine Dichtwirkung ist auch bei Verwendung eines harten Dichtstoffs, beispielsweise eines Thermoplasts oder eines Duroplasts, oder auch eines Metalls oder einer Legierung, herbeiführbar, indem die Dichtung formelastisch, das heisst aufgrund ihrer äusseren Form beweglich ist. Beispielsweise umfasst die Dichtung einen sich bezüglich der Zylinderachse in Umfangsrichtung erstreckenden ersten Dichtring mit einer ersten Unterbrechung. Aufgrund der Unterbrechung wird die Steifigkeit des Dichtrings als solchem reduziert, so dass der Dichtring insgesamt elastisch zum Beispiel an der Brennkammerwand anliegt. Um eine mit der Unterbrechung verbundene Leckage zu minimieren, ist die Verwendung eines sich bezüglich der Zylinderachse in Umfangsrichtung erstreckenden zweiten Dichtrings mit einer zweiten Unterbrechung bekannt, welche entlang der Umfangsrichtung gegenüber der ersten Unterbrechung angeordnet ist. Die einander gegenüberliegende Anordnung der ersten und der zweiten Unterbrechung wird mittels einer Fixiervorrichtung festgelegt.

Die Verwendung zweier Dichtringe erweist sich jedoch dann als nachteilig, wenn die Brennkammer bei Temperaturen unter dem Gefrierpunkt von Wasser gelagert wird, so dass gegebenenfalls vorhandene Feuchtigkeit zwischen den beiden Dichtringen einfrieren kann. Die Dichtringe frieren dann aneinander fest, versteifen sich gegenseitig in ihrer Form, so dass ein Verklemmen des Bodens gegenüber der Brennkammerwand möglich ist. Das Eis, das die beiden Dichtringe miteinander verbindet, muss dann für eine Verwendung der Brennkammer nach einer solchen Lagerung erst aufgebrochen werden, was ohne vorheriges Erwärmen nicht oder nur mit sehr hohem Kraftaufwand möglich ist.

Die DE 102 26 878 A1 beschreibt ein Eintreibgerät zum Eintreiben eines Nagels in ein Werkstück, bei dem eine Brennkammer mit einem Brenngas beschickt wird, wobei nach einem Zündvorgang ein Eintreibkolben gegen den Nagel beschleunigt wird. Die Brennkammer hat einen verstellbaren Brennkammerboden, wobei eine Stellstange mittels einer Durchführung durch ein Gehäuse der Brennkammer geführt ist und mit dem verstellbaren Brennkammerboden verbunden ist. Der Brennkammerboden ist durch eine umlaufende Dichtung gegen die Brennkammerwand abgedichtet. Die DE 40 32 202 A1 beschreibt ein Setzgerät für Befestigungselemente, mit einer Brennkammer zur Verbrennung eines Luft-Brennstoff-Gemisches und einem in einem Führungszylinder geführten Kolben. Die Brennkammer besteht aus einem Brennkammergehäuse mit einer zylindrischen Brennkammerwand. Die Brennkammerwand weist umlaufende, labyrinthbildende Nuten auf und liegt dicht an einer Innenwandung des Brennkammergehäuses an. Die US 2005/0279802 A beschreibt eine Dichtung für ein tragbares Befestigungswerkzeug. Die Dichtung umfasst eine Nut in einem Bauteil, welches sich gegenüber einem anderen Bauteil bewegt. In der Nut sind ein Metallring und ein Polymerring angeordnet.

Es ist die Aufgabe der Erfindung, eine Brennkammer sowie ein Eintreibgerät anzugeben, die einen zuverlässigen Betrieb insbesondere auch bei niedrigen Umgebungstemperaturen ermöglichen.

Diese Aufgabe ist gelöst bei einer Brennkammer, bei der die erste Unterbrechung eine erste Winkelposition entlang der Umfangsrichtung aufweist und die zweite Unterbrechung eine zweite Winkelposition entlang der Umfangsrichtung aufweist, wobei die erste Winkelposition und die zweite Winkelposition einen Winkel einschliessen, welcher grösser als 0° und kleiner als 180° ist. Der Erfindung liegt die Erkenntnis zugrunde, dass es bei einem Festfrieren des ersten und des zweiten Dichtrings aneinander nicht notwendig ist, das die beiden Dichtringe verbindende Eis über den gesamten Umfang der Dichtringe aufzubrechen. Vielmehr reicht es aus, das Eis über einen einzigen Umfangsabschnitt zwischen der ersten und der zweiten Unterbrechung aufzubrechen, so dass die beiden Unterbrechungen gegenüber einander beweglich sind. Die gegenseitige Versteifung der beiden Dichtringe ist dann im Wesentlichen bereits aufgehoben. Die Verkürzung eines einzigen Umfangsabschnitts zwischen den beiden Unterbrechungen reicht aus, um eine Schwachstelle in der unerwünschten Vereisung zwischen den beiden Dichtringen sicherzustellen, so dass ein Aufbrechen des Eises erleichtert oder ermöglicht wird.

Bei einer vorteilhaften Ausführungsform hat die Brennkammerwand die Form eines hohlen Kreiszylinders. Andere Zylinderformen sind unter Umständen ebenfalls vorteilhaft, wobei die Zylinderachse dann durch den Schwerpunkt der Grundfläche des Zylinders verläuft.

Bei einer vorteilhaften Ausführungsform schliessen die erste Winkelposition und die zweite Winkelposition einen Winkel ein, welcher kleiner als 120°, bevorzugt kleiner als 90°, besonders bevorzugt kleiner als 60° ist. Ebenfalls vorteilhaft schliessen die erste Winkelposition und die zweite Winkelposition einen Winkel eins, welcher grösser als 30° ist.

Bei einer vorteilhaften Ausführungsform schliesst sich der zweite Dichtring in einer bezüglich der Zylinderachse axialen Richtung an den ersten Dichtring an. Bevorzugt liegt der zweite Dichtring flächig an dem ersten Dichtring an, besonders bevorzugt über den gesamten Umfang bis auf die erste und die zweite Unterbrechung.

Bei einer vorteilhaften Ausführungsform weist die Dichtung eine Fixiervorrichtung zur Festlegung des von der ersten und der zweiten Winkelposition eingeschlossenen Winkels auf. Bevorzugt umfasst die Fixiervorrichtung einen Vorsprung an dem ersten Dichtring und eine Aussparung an dem zweiten Dichtring, wobei der Vorsprung in die Aussparung hineinragt.

Bei einer vorteilhaften Ausführungsform besteht der erste und/oder der zweite Dichtring aus einem harten Dichtstoff. Bevorzugt umfasst der Dichtstoff einen besonders bevorzugt faserverstärkten Hartkunststoff, beispielsweise ein Duroplast oder ein Thermoplast, oder ein Metall oder eine Legierung. Hiervon abzugrenzen sind weiche Dichtmaterialien wie etwa Elastomere oder Gummi oder Silikon, die bei Verwendung als Dichtung wegen ihrer Materialelastizität in sich deformiert werden, um eine ausreichende Dichtwirkung zu erzielen.

Bei einer vorteilhaften Ausführungsform weist der Boden eine in der Umfangsrichtung verlaufende Nut auf, in welche der erste und/oder der zweite Dichtring hineinragt.

Bei einer vorteilhaften Ausführungsform umfasst die Brennkammer ein elastisches Stützglied, welches in der radialen Richtung zwischen dem Boden und der Dichtung, bevorzugt in der gegebenenfalls vorhandenen Nut, angeordnet ist und welches den ersten und/oder den zweiten Dichtring gegen die Brennkammerwand vorbelastet. Bevorzugt ist das Stützglied materialelastisch, beispielsweise aus einem Elastomer bestehend, oder formelastisch, beispielsweise als Federblech, ausgebildet. Das Stützglied ist bevorzugt als umlaufender Ring ausgebildet. Ebenfalls bevorzugt besteht das Stützglied aus mehreren einzelnen elastischen Gliedern.

Bei einer vorteilhaften Ausführungsform ist der Boden gegenüber der Brennkammerwand in einer bezüglich der Zylinderachse axialen Richtung so weit verstellbar, dass sich zwischen dem Boden und der Brennkammerwand eine Ein- und/oder Auslassöffnung der Brennkammer bildet. Besonders bevorzugt bilden der Boden und die Brennkammerwand ein Ein- und/oder Auslassventil der Brennkammer.

Bei einer vorteilhaften Ausführungsform ist die Brennkamme in einem Eintreibgerät eingesetzt, welches eines Eintreibkolben zum Eintreiben eines Befestigungselements in ein Werkstück aufweist, wobei in der Brennkammer zum Antreiben des Eintreibkolbens ein Treibmittel verbrennbar ist.

Bei einer vorteilhaften Ausführungsform weist das Eintreibgerät ein Gehäuse auf und die Brennkammerwand ist starr mit dem Gehäuse verbunden. Der Boden stellt dann in dem Eintreibgerät ein bewegtes Teil dar. Bei einer weiteren vorteilhaften Ausführungsform weist das Eintreibgerät ein Gehäuse auf und der Boden ist starr mit dem Gehäuse verbunden. Die Brennkammerwand stellt dann in dem Eintreibgerät ein bewegtes Teil dar.

Der gegenüber der Brennkammerwand verstellbare Boden der Brennkammer erlaubt es allgemein, dass die Brennkammer zum Beispiel als Teil einer Sicherheitseinrichtung kollabiert werden kann, wenn das Gerät nicht ordnungsgemäß auf ein Werkstück aufgesetzt ist. Bei solchen Geräten wird die Brennkammer vor jedem Setzvorgang durch das Aufsetzen aufgespannt, so dass jeweils ein Überstreifen der Brennkammerwand erfolgt.

Bei einer vorteilhaften Ausführungsform ist zur Ableitung von Wassers an dem Brennkammerboden und/oder an der Brennkammerwand eine Ausnehmung zur Abführung von durch die Dichtung abgestreiftem Wasser angeordnet. Dies erlaubt das Ableiten von an der Brennkammerwand kondensiertem Wasser, so dass sich unter Umständen weniger Eis zwischen dem ersten und dem zweiten Dichtring bildet.

Weitere Vorteile und Merkmale der Erfindung ergeben sich aus den nachfolgend beschriebenen Ausführungsbeispielen sowie aus den abhängigen Ansprüchen.

Nachfolgend wird ein bevorzugtes Ausführungsbeispiel der Erfindung beschrieben und anhand der anliegenden Zeichnungen näher erläutert.
- Fig. 1: zeigt eine räumliche Gesamtansicht eines Eintreibgerätes mit aufgeschnittener Brennkammer.
- Fig. 2: zeigt eine Ausschnittsvergrößerung der Brennkammer aus Fig. 1.
- Fig. 3: ist eine Explosionszeichnung einer Dichtung für eine Brennkammer.

Das Eintreibgerät aus Fig. 1 ist ein handgeführtes Gerät, umfassend ein Gehäuse 19 sowie eine Brennkammer 1 mit einer abschnittsweise zylindrischen Brennkammerwand 2, welche starr mit dem Gehäuse 19 verbunden ist. An die Brennkammer 1 grenzt ein Zylinder 3 mit einem darin geführten Eintreibkolben 4 an. Eine Sicherheitsmechanik des Gerätes umfasst eine Aufsetzhülse 5, die auf ein Werkstück (nicht dargestellt) aufgesetzt wird und gegen den Druck einer Feder eingedrückt wird. Nur in diesem Zustand kann ein Eintreibvorgang durch Zünden eines Treibmittels in Form eines Brenngases in der Brennkammer ausgelöst werden. In der Brennkammer 1 ist zudem eine Wirbelplatte 6 angeordnet, die vor einer Zündung durch die Brennkammer 1 bewegt werden kann.

Ein Boden 7 der Brennkammer 1 ist entlang einer mit der Eintreibrichtung zusammenfallenden Achse bewegbar, so dass das Volumen der Brennkammer veränderlich ist. Der Boden 7 ist hierzu mit einer umlaufenden Dichtung 8 gegenüber der zylindrischen Brennkammerwand 2 abgedichtet. In den Fig. 1 und 2 ist die Dichtung 8 nur schematisch dargestellt. Eine erfindungsgemäße Detailgestaltung der Dichtung 8 ist in Fig. 3 detailliert gezeigt.

Bei nicht gezeigten Ausführungsbeispielen ist der Boden starr mit dem Gehäuse verbunden und die Brennkammerwand ist als axial bewegbare Hülse ausgebildet. Bei ebenfalls nicht dargestellten Ausführungsbeispielen ist die Brennkammerwand gegenüber dem Boden so weit verstellbar, so dass sich zwischen dem Boden und der Brennkammerwand eine Ein- und/oder Auslassöffnung der Brennkammer für Luft und/oder Brennstoff bildet.

Der Boden 7 kann über eine Stellstange 9 in Richtung der Achse bewegt werden, wobei die Stellstange 9 eine Durchführung in einem vorderen, zweiten Boden der Brennkammer durchgreift. Das Eindrücken der Aufsetzhülse 5 spannt zunächst eine Feder und wirkt auf die Stellstange 9, welche wiederum den Boden 7 verschiebt. Hierdurch wird ein für eine Zündung ausreichendes Volumen der Brennkammer erst aufspannt. Bei dieser Bewegung des Bodens entlang der Brennkammerwand wird regelmäßig kondensiertes Wasser abgestreift. Zur Vermeidung von Schwergängigkeit des Mechanismus sollte möglichst wenig Wasser in den Bereich der Dichtung 8 eindringen und gefrieren.

Fig. 3 zeigt die Dichtung 8 in einer Explosionsdarstellung. Die Dichtung 8 umfasst einen sich bezüglich einer Zylinderachse 20 der nicht gezeigten Brennkammerwand in Umfangsrichtung erstreckenden, kreisförmigen ersten Dichtring 21 mit einer ersten Unterbrechung 22 sowie einen sich bezüglich der Zylinderachse 20 ebenfalls in Umfangsrichtung erstreckenden, kreisförmigen zweiten Dichtring 23 mit einer zweiten Unterbrechung 24. Im zusammengebauten Zustand der nicht weiter dargestellten Brennkammer liegt der zweite Dichtring 23 in Richtung der Zylinderachse 20 flächig an dem ersten Dichtring 21 an, bevorzugt über seinen gesamten um die Zylinderachse 20 laufenden Umfang, die Unterbrechungen 22, 24 ausgenommen.

Entlang der Umfangsrichtung weist die erste Unterbrechung 22 eine erste Winkelposition 25 auf, während die zweite Unterbrechung 24 eine zweite Winkelposition 26 aufweist. Die erste Winkelposition 25 und die zweite Winkelposition 26 schliessen einen Winkel α von 45° ein. Dieser Winkel α wird durch eine Fixiervorrichtung 27 festgelegt. Die Fixiervorrichtung 27 umfasst einen nicht dargestellten Vorsprung an dem ersten Dichtring 21, welcher in eine Aussparung 28 an dem zweiten Dichtring hineinragt und eingreift, sowie einen Vorsprung 29 an dem zweiten Dichtring 23, welcher in eine nicht dargestellte Aussparung an dem ersten Dichtring 21 hineinragt und eingreift, so dass sich zwischen den Dichtringen 21, 22 in der umlaufenden Richtung ein Formschluss ergibt, das heisst eine Relativbewegung zwischen den Dichtringen 21, 22 in der umlaufenden Richtung wird verhindert.

## Patentansprüche

1. Brennkammer (1) mit einer Brennkammerwand (2) in Form eines eine Zylinderachse (20) definierenden Hohlzylinders, mit einem innerhalb des Hohlzylinders gegenüber der Brennkammerwand (2) entlang der Zylinderachse (20) verstellbaren Boden (7) und mit einer Dichtung (8), welche in einer bezüglich der Zylinderachse (20) radialen Richtung einerseits an dem Boden (7) und andererseits an der Brennkammerwand (2) anliegt, **dadurch gekennzeichnet, dass** die Dichtung (8) einen sich bezüglich der Zylinderachse (20) in Umfangsrichtung erstreckenden ersten Dichtring (21) mit einer ersten Unterbrechung (22) und einen sich bezüglich der Zylinderachse (20) in Umfangsrichtung erstreckenden zweiten Dichtring (23) mit einer zweiten Unterbrechung (24) umfasst, wobei die erste Unterbrechung (22) eine erste Winkelposition (25) entlang der Umfangsrichtung aufweist und die zweite Unterbrechung (24) eine zweite Winkelposition (26) entlang der Umfangsrichtung aufweist, wobei die erste Winkelposition (25) und die zweite Winkelposition (26) einen Winkel (α) einschliessen, welcher grösser als 0° und kleiner als 180° ist.

2. Brennkammer nach Anspruch 1, **dadurch gekennzeichnet, dass** die erste Winkelposition (25) und die zweite Winkelposition (26) einen Winkel (α) einschliessen, welcher kleiner als 120°, bevorzugt kleiner als 90°, besonders bevorzugt kleiner als 60° ist.

3. Brennkammer nach einem der vorhergehenden Ansprüche, **dadurch gekennzeichnet, dass** die erste Winkelposition (25) und die zweite Winkelposition (26) einen Winkel (α) einschliessen, welcher grösser als 30° ist.

4. Brennkammer nach einem der vorhergehenden Ansprüche, **dadurch gekennzeichnet, dass** sich der zweite Dichtring (23) in einer bezüglich der Zylinderachse (20) axialen Richtung an den ersten Dichtring (21) anschliesst.

5. Brennkammer nach einem der vorhergehenden Ansprüche, **dadurch gekennzeichnet, dass** die Dichtung (8) eine Fixiervorrichtung (27) zur Festlegung des von der ersten und der zweiten Winkelposition (25, 26) eingeschlossenen Winkels (α) aufweist.

6. Brennkammer nach Anspruch 5, **dadurch gekennzeichnet, dass** die Fixiervorrichtung (27) einen Vorsprung an dem ersten Dichtring (21) und eine Aussparung (28) an dem zweiten Dichtring (23) umfasst, wobei der Vorsprung in die Aussparung hineinragt.

7. Brennkammer nach einem der vorhergehenden Ansprüche, **dadurch gekennzeichnet, dass** der erste und/oder der zweite Dichtring (21, 23) aus einem harten Dichtstoff besteht.

8. Brennkammer nach einem der vorhergehenden Ansprüche, **dadurch gekennzeichnet, dass** der Boden (7) eine in der Umfangsrichtung verlaufende Nut aufweist, in welche der erste und/oder der zweite Dichtring (21, 23) hineinragt.

9. Brennkammer nach einem der vorhergehenden Ansprüche, **dadurch gekennzeichnet, dass** die Brennkammer (1) ein elastisches Stützglied umfasst, welches in der radialen Richtung zwischen dem Boden (7) und der Dichtung (8) angeordnet ist und welches den ersten und/oder den zweiten Dichtring (21, 23) gegen die Brennkammerwand (2) vorbelastet.

10. Brennkammer nach einem der vorhergehenden Ansprüche, **dadurch gekennzeichnet, dass** der Boden (7) gegenüber der Brennkammerwand (2) in einer bezüglich der Zylinderachse (20) axialen Richtung so weit verstellbar ist, dass sich zwischen dem Boden (7) und der Brennkammerwand (2) eine Ein- und/oder Auslassöffnung der Brennkammer (1) bildet.

11. Eintreibgerät, mit einem Eintreibkolben zum Eintreiben eines Befestigungselements in ein Werkstück, mit einer Brennkammer (1), in welcher zum Antreiben des Eintreibkolbens ein Treibmittel verbrennbar ist, **dadurch gekennzeichnet, dass** die Brennkammer (1) nach einem der vorhergehenden Ansprüche ausgebildet ist.

12. Eintreibgerät nach Anspruch 11, **dadurch gekennzeichnet, dass** das Eintreibgerät ein Gehäuse (19) aufweist und die Brennkammerwand (2) starr mit dem Gehäuse (19) verbunden ist.

13. Eintreibgerät nach Anspruch 11, **dadurch gekennzeichnet, dass** das Eintreibgerät ein Gehäuse aufweist und der Boden (7) starr mit dem Gehäuse verbunden ist.

## Claims

1. Combustion chamber (1) having a combustion chamber wall (2) in the form of a hollow cylinder that defines a cylinder axis (20), having a bottom (7), which is adjustable along the cylinder axis (20) relative to the combustion chamber wall (2) within the hollow cylinder, and having a seal (8), which bears against the bottom (7) on one side and against the combustion chamber wall (2) on the other side in a radial direction with respect to the cylinder axis (20), **characterized in that** the seal (8) comprises a first sealing ring (21) extending in a circumferential direction with respect to the cylinder axis (20) and having a first interruption (22), and a second sealing ring (23) extending in a circumferential direction with respect to the cylinder axis (20) and having a second interruption (24), wherein the first interruption (22) has a first angular position (25) in the circumferential direction and the second interruption (24) has a second angular position (26) in the circumferential direction, wherein the first angular position (25) and the second angular position (26) enclose an angle (α) of greater than 0° and less than 180°.

2. Combustion chamber according to Claim 1, **characterized in that** the first angular position (25) and the second angular position (26) enclose an angle (α) of less than 120°, preferably less than 90°, particularly preferably less than 60°.

3. Combustion chamber according to either of the preceding claims, **characterized in that** the first angular position (25) and the second angular position (26) enclose an angle (α) of greater than 30°.

4. Combustion chamber according to one of the preceding claims, **characterized in that** the second sealing ring (23) adjoins the first sealing ring (21) in an axial direction with respect to the cylinder axis (20).

5. Combustion chamber according to one of the preceding claims, **characterized in that** the seal (8) has a fixing device (27) for setting the angle (α) enclosed by the first and the second angular position (25, 26).

6. Combustion chamber according to Claim 5, **characterized in that** the fixing device (27) comprises a protrusion on the first sealing ring (21) and a cutout (28) in the second sealing ring (23), wherein the protrusion projects into the cutout.

7. Combustion chamber according to one of the preceding claims, **characterized in that** the first and/or the second sealing ring (21, 23) consists of a hard sealing compound.

8. Combustion chamber according to one of the preceding claims, **characterized in that** the bottom (7) has a groove, which extends in the circumferential direction and into which the first and/or the second sealing ring (21, 23) projects.

9. Combustion chamber according to one of the preceding claims, **characterized in that** the combustion chamber (1) comprises an elastic supporting member, which is arranged between the bottom (7) and the seal (8) in the radial direction and which preloads the first and/or the second sealing ring (21, 23) against the combustion chamber wall (2).

10. Combustion chamber according to one of the preceding claims, **characterized in that** the bottom (7) is adjustable in an axial direction with respect to the cylinder axis (20) relative to the combustion chamber wall (2) to such an extent that an inlet and/or outlet opening of the combustion chamber (1) is formed between the bottom (7) and the combustion chamber wall (2).

11. Driving-in device, having a driving-in piston for driving a fastening element into a workpiece, having a combustion chamber (1), in which a propellant is combustible for driving the driving-in piston, **characterized in that** the combustion chamber (1) is configured according to one of the preceding claims.

12. Driving-in device according to Claim 11, **characterized in that** the driving-in device has a housing (19), and the combustion chamber wall (2) is connected rigidly to the housing (19).

13. Driving-in device according to Claim 11, **characterized in that** the driving-in device has a housing, and the bottom (7) is connected rigidly to the housing.

## Revendications

1. Chambre de combustion (1) comprenant une paroi de chambre de combustion (2) en forme de cylindre creux définissant un axe de cylindre (20), un fond (7) pouvant être déplacé par rapport à la paroi de chambre de combustion (2) le long de l'axe de cylindre (20) à l'intérieur du cylindre creux et un joint d'étanchéité (8) qui s'applique dans une direction radiale par rapport à l'axe de cylindre (20) d'une part contre le fond (7) et d'autre part contre la paroi de chambre de combustion (2), **caractérisée en ce que** le joint d'étanchéité (8) comprend une première bague d'étanchéité (21) s'étendant dans la direction périphérique par rapport à l'axe de cylindre (20), avec une première interruption (22) et une deuxième bague d'étanchéité (23) s'étendant dans la direction périphérique par rapport à l'axe de cylindre (20), avec une deuxième interruption (24), la première interruption (22) présentant une première position angulaire (25) le long de la direction périphérique et la deuxième interruption (24) présentant une deuxième position angulaire (26) le long de la direction périphérique, la première position angulaire (25) et la deuxième position angulaire (26) formant un angle (α) qui est supérieur à 0° et inférieur à 180°.

2. Chambre de combustion selon la revendication 1, **caractérisée en ce que** la première position angulaire (25) et la deuxième position angulaire (26) forment un angle (α) qui est inférieur à 120°, de préférence inférieur à 90°, particulièrement préférablement inférieur à 60°.

3. Chambre de combustion selon l'une quelconque des revendications précédentes, **caractérisée en ce que** la première position angulaire (25) et la deuxième position angulaire (26) forment un angle (α) qui est supérieur à 30°.

4. Chambre de combustion selon l'une quelconque des revendications précédentes, **caractérisée en ce que** la deuxième bague d'étanchéité (23) se raccorde à la première bague d'étanchéité (21) dans une direction axiale par rapport à l'axe de cylindre (20).

5. Chambre de combustion selon l'une quelconque des revendications précédentes, **caractérisée en ce que** le joint d'étanchéité (8) présente un dispositif de fixation (27) pour la fixation de l'angle (α) formé par la première et la deuxième position angulaire (25, 26).

6. Chambre de combustion selon la revendication 5, **caractérisée en ce que** le dispositif de fixation (27) comprend une saillie au niveau de la première bague d'étanchéité (21) et un évidement (28) au niveau de la deuxième bague d'étanchéité (23), la saillie pénétrant dans l'évidement.

7. Chambre de combustion selon l'une quelconque des revendications précédentes, **caractérisée en ce que** la première et/ou la deuxième bague d'étanchéité (21, 23) se composent d'un matériau d'étanchéité dur.

8. Chambre de combustion selon l'une quelconque des revendications précédentes, **caractérisée en ce que** le fond (7) présente une rainure s'étendant dans la direction périphérique, dans laquelle pénètre la première et/ou la deuxième bague d'étanchéité (21,23).

9. Chambre de combustion selon l'une quelconque des revendications précédentes, **caractérisée en ce que** la chambre de combustion (1) comprend un organe de support élastique qui est disposé dans la direction radiale entre le fond (7) et le joint d'étanchéité (8) et qui précontraint la première et/ou la deuxième bague d'étanchéité (21, 23) contre la paroi de chambre de combustion (2).

10. Chambre de combustion selon l'une quelconque des revendications précédentes, **caractérisée en ce que** le fond (7) peut être réglé par rapport à la paroi de chambre de combustion (2) dans une direction axiale par rapport à l'axe de cylindre (20) dans une mesure telle qu'il se forme une ouverture d'entrée et/ou de sortie de la chambre de combustion (1) entre le fond (7) et la paroi de chambre de combustion (2).

11. Appareil d'entraînement comprenant un piston d'entraînement pour l'entraînement d'un élément de fixation dans une pièce, comprenant une chambre de combustion (1) dans laquelle un agent de propulsion peut être brûlé pour l'entraînement du piston d'entraînement, **caractérisé en ce que** la chambre de combustion (1) est réalisée selon l'une quelconque des revendications précédentes.

12. Appareil d'entraînement selon la revendication 11, **caractérisé en ce que** l'appareil d'entraînement présente un boîtier (19) et la paroi de chambre de combustion (2) est connectée rigidement au boîtier (19).

13. Appareil d'entraînement selon la revendication 11, **caractérisé en ce que** l'appareil d'entraînement présente un boîtier et le fond (7) est connecté rigidement au boîtier.
